# EUROPÄISCHE PATENTSCHRIFT

(11) **EP 0 448 733 B1**
(45) Veröffentlichungstag und Bekanntmachung des Hinweises auf die Patenterteilung: **01.12.1993**
(21) Anmeldenummer: 90105478.3
(22) Anmeldetag: 23.03.1990
(51) Int. Cl.: E04F 15/10

(54) **Verkleidungsplatte für Innenraumflächen und aus solchen Verkleidungsplatten aufgebaute Deckenverkleidung**
Plate for interior surface cladding and ceiling cladding formed of such plates
Plaque de revêtement pour des surfaces intérieures et couverture de plafond formée par de telles plaques

(43) Veröffentlichungstag der Anmeldung: 02.10.1991
(73) Patentinhaber: Rath, Franz Josef, D-58840 Plettenberg (DE)
(72) Erfinder: Rath, Franz Josef, D-58840 Plettenberg (DE)
(74) Vertreter: Peerbooms, Rudolf, Dipl.-Phys.

(56) Entgegenhaltungen:
- DE-A- 2 651 392
- DE-A- 3 234 686
- FR-A- 2 032 966
- FR-A- 2 220 616
- FR-A- 2 303 136
- GB-A- 1 161 078
- GB-A- 2 000 726

## Beschreibung

Die Erfindung betrifft eine Verkleidungsplatte für Innenraumflächen, insbesondere in Feuchträumen wie Schwimmbädern oder Badezimmern,welche aus einer schall- und wärmedämmenden Grundplatte aus porigem, vorzugsweise geschäumten Kunststoff besteht (siehe z.B. DE-A-3234686).

Derartige Verkleidungsplatten sind in zahlreichen Ausführungsarten bekannt. Sie dienen neben der Erzielung optischer Effekte vornehmlich zur Erhöhung einer Schall- und Wärmedämmung. Wegen ihrer Wärmedämmung und wegen ihrer starken Reduzierung von Wärme- bzw. Kältestrahlung sind sie von großem Einfluß auf das Raumklima, jedoch sind sie nahezu ohne Einfluß auf die Luftfeuchtigkeit, so daß sie diesbezüglich an der Raumklimatisierung nicht beteiligt sind.

Der Erfindung liegt die Aufgabe zugrunde, die gattungsgemäße Verkleidungsplatte dahingehend weiterzubilden, daß sie auch eine Vergleichmäßigung der Luftfeuchtigkeit bewirkt und damit Klimaregeleinrichtungen mit aktiver Luftfeuchtigkeitsregelung erübrigt oder zumindest deren erforderliche Leistungsstufe entscheidend senkt.

Zur Lösung dieser Aufgabe ist erfindungsgemäß vorgesehen, daß die Verkleidungsplatte an ihrer Sichtseite mit einer im elektrostatischen Verfahren aufgebrachten Flockschicht versehen ist, bei welcher die Flockfasern mit einem Salzüberzug präpariert sind und die die Flockfasern verankernde Kleberschicht eine eine Wasserdurchlässigkeit gewährende Mikroporosität aufweist.

Durch den Aufsatz "Textilbeflockung, Textilveredlung 20 (1985),Nr. 4, Seiten 129 bis 135" sind zahlreiche Beflockungsverfahren, darunter auch elektrostatische Beflockungsverfahren, bekannt, die angewendet werden, um textilen Erzeugnissen oder auch Formkörpern aus Holz- oder Kunststoffen eine Oberfläche von Feinstvelours über Samt- bzw. wildlederähnlicher Struktur zu verleihen. Dort wird neben optischen Effekten insbesondere eine weiche Griffigkeit angestrebt. Wie eingehende Untersuchungen gezeigt haben, zeichnen sich erfindungsgemäß beflockte Verkleidungsplatten durch eine weitere besondere Eigenschaft aus, nämlich durch ein außergewöhnlich hohes Wasseradsorptionsvermögen, was es erlaubt, solche Verkleidungsplatten als passive Elemente zur Regelung der Luftfeuchtigkeit in einem Raum auszunutzen. So wurde beispielsweise gefunden, daß selbst bei kleinen Badezimmeräumen die Wasserkondensation an Spiegel- oder Fliesenflächen nicht mehr auftritt, wenn die Badezimmerdecke mit den erfindungsgemäß beflockten Platten verkleidet wird. Bei der nachfolgenden Lüftung des Baderaumes, die insbesondere bei gefangenen Baderäumen nur allmählich erfolgt, geben die Verkleidungsplatten das adsorbierte Wasser wieder ab, so daß sie wieder funktionsbereit für eine erneute Badbenutzung sind. Noch effektvoller erweist sich ihre Fähigkeit, die Luftfeuchtigkeit zu regulieren, bei privaten oder öffentlichen Schwimmbädern, bei denen über längere Zeiträume hinweg hohe Luftfeuchtigkeit herrscht, ehe nach Einstellung des Badebetriebes der sich dann glättende Wasserspiegel nur noch weniger Wasser verdunsten läßt. Die erfindungsgemäßen Verkleidungsplatten saugen sich über die Badbenutzungszeiten hinweg in einem erheblichen Maße mit Wasser voll, und es wurde festgestellt, daß bei exakt horizontal verlegten Deckenverkleidungen die erfindungsgemäßen Verkleidungsplatten je Quadratmeter mehr als einen Liter Wasser zu halten vermögen und quasi wie ein Schwamm sich vollsaugen. Besonders effektvoll läßt sich das Wasseraufnahmevermögen der Verkleidungsplatten bei solchen Feuchträumen dadurch ausnutzen, daß man die Verkleidungsplatten geneigt und mit ihren beflockten Flächen aneinanderstoßend anordnet und längs des unteren Randes einer solchen Deckenverkleidung eine Wasserableitung, z.B. in Form einer Auffangrinne, vorsieht. Hierdurch wird die Raumluftfeuchtigkeit ständig reduziert und wird die sonst bei Schwimmhallen oder dgl. erforderliche Luftfeuchtigkeit-Klimatisierungsanlage erübrigt oder zumindest stark entlastet. Da es sich bei den erfindungsgemäßen Verkleidungsplatten um passive Elemente zur Feuchtigkeitsregulierung handelt, resultiert hieraus eine erhebliche Energieeinsparung für die Raumklimatisierung.

Das hohe Wasseraufnahmevermögen beruht offenbar entscheidend auf dem Salzüberzug, mit dem Flockfasern zur Vorbereitung eines elektrostatischen Beflockungsverfahrens präpariert werden. Die Salze lösen sich im adsorbierten Wasser auf und lassen offenbar zahlreiche, die Kleberschicht durchsetzende Mikroporen entstehen, die eine Verbindung zur porigen Grundplatte herstellen und somit ein großes Schwammvolumen entstehen lassen. Die Wasserdurchlässigkeit der Kleberschicht kann der Erfindung zufolge noch dadurch erhöht werden, daß die Kleberschicht entweder im Siebdruckverfahren aufgetragen oder zu ihrer Aufbringung vorgeschäumte Klebermasse verwendet wird. Beim Siebdruckverfahren bleibt ein großer Oberflächenanteil der Grundplatte vom Klebstoff unbenetzt, und in diesen Bereichen kann das an den Fasern und an den Klebstoffflächen kondensierte Wasser in flüssiger Phase in die porige Grundplatte weitergeleitet werden. Bei Verwendung einer vorgeschäumten Klebermasse erbringen die beim Aushärten aufplatzenden Luftbläschen in ähnlicher Weise einen hohen, klebstofffreien Oberflächenanteil bei den porigen Grundplatten.

Die Verkleidungsplatten können unifarben beflockt sein, was aber oft den ästhetischen Ansprüchen nicht genügt, da bei Uniflächen schon geringe Unregelmäßigkeiten, beispielsweise Schlierenbildung durch wiederholte Wasseraufnahme und -abgabe, störend ins Auge fallen können. Um diesen Mangel zu beheben, kann in weiterer Ausgestaltung der Erfindung vorgesehen werden, daß die Flockschicht mit einer im Farbtransferverfahren aufgebrachten Farbmusterung versehen ist. Durch die DE-OS 26 51 392 sind zahlreiche Farbstoffe und Klebermaterialien bekannt, die für ein solches Farbtransferverfahren geeignet sind. Bei der vorgenannten Veröffentlichung erfolgt allerdings der Transferdruck mittels einer das Farbmuster tragenden Schaumstofffolie, die dort auf das zu bedruckende Flächengebilde, insbesondere textile Gewebe, aufgelegt und bei einer Temperatur von 160° bis 350°C unter Druck solange in einem engen Kontakt mit dem Flächengebilde gehalten wird, bis die Schaumstruktur der Folie im wesentlichen zerstört ist. Ein solches Transferverfahren ist bei beflockten Gegenständen nicht anwendbar, da hierbei die griffige, samtige Struktur der Flockschicht verloren ginge. Für den Farbtransferdruck nach der Erfindung wird vorzugsweise mit einer das Farbmuster tragenden Folie aus Papier oder dgl. gearbeitet, welche nach dem Farbtransfer von der Verkleidungsplatte abgezogen wird. Bei einem solchen Farbtransferverfahren wird die Flockschicht trotz des aufzuwendenden Druckes in ihrer Struktur kaum verändert und jedenfalls nicht nachteilig hinsichtlich des Wasseraufnahmevermögens der Verkleidungsplatten beeinträchtigt.

Nach weiteren Merkmalen der Erfindung kann vorgesehen werden, daß für die Grundplatte, die Kleberschicht, die Flockfasern und ggfs. die Farbe feuerfeste oder zumindest nicht entflammbare Materialien verwendet sind. Als Kleber können zahlreiche Klebstoffe verwendet werden, wobei Polyurethandispersionslösung oder mit Isocyanat versetzter Polyesteralkohol bevorzugt werden.

Als Flockfasern eignen sich natürliche oder synthetische Textilfasern, wobei im Hinblick auf eine Feuerfestigkeit Glas- oder Mineralfasern bevorzugt werden. Als Farbstoffe werden vorzugsweise sublimationsechte Dispersionsfarbstoffe verwendet.

Die Erfindung wird im folgenden anhand der Zeichnung näher veranschaulicht. In der Zeichnung zeigen:
- Fig. 1: eine Verkleidungsplatte nach der Erfindung in perspektivischer Darstellung,
- Fig. 2: einen Teilquerschnitt durch die Verkleidungsplatte nach Fig. 1 und
- Fig. 3: eine unter Verwendung der Verkleidungsplatten nach der Erfindung aufgebaute Deckenverkleidung.

Fig. 1 und 2 zeigen eine Verkleidungsplatte 1, welche aus einer mit Nut und Feder versehenen Grundplatte 2 besteht, die an ihrer Sichtseite mit einer Flockschicht 3 versehen ist, deren Fasern in einer auf der Grundplatte 2 aufgetragenen Kleberschicht 4 verankert sind. Die Verkleidungsplatte 1 ist zur Verkleidung von Raumwänden oder Decken bestimmt, wobei sie mit ihrer beflockten Oberfläche dem Rauminneren zugewandt wird. Wie schematisch dargestellt ist, ist die Flockschicht mit einer Farbmusterung 5 versehen, welche im Farbtransferverfahren aufgetragen ist.

Die Verkleidungsplatte 1 vermag durch Adsorption und Kapillarwirkung erhebliche Wassermengen aufzunehmen und kann - bei exakt horizontaler Anordnung innerhalb einer Deckenverkleidung - je Quadratmeter mehr als einen Liter Wasser halten. Bei vollgesaugter Platte liegt das Wasser in Form eines verhältnismäßig dicken Wasserfilmes vor, der unter Schwerkraft fließfähig ist. Diese Eigenschaft ist bei der in Fig. 3 gezeigten Ausbildungsart einer Deckenverkleidung in besonderer Weise nutzbar gemacht. Die Deckenverkleidung 6 ist hier gegenüber der Horizontalen deutlich geneigt. Die benachbarten Verkleidungsplatten 1 stoßen randseitig mit ihren Flockschichten 3 unmittelbar aneinander, so daß die Deckenverkleidung 6 ein zusammenhängendes, quasi schwammförmiges Flächengebilde darstellen, an welchem das Wasser bis zu einer am unteren Rand der Deckenverkleidung 6 angeordneten Auffangrinne 7 abläuft. Die Deckenverkleidung 6, die in dieser Form vornehmlich für Schwimmbäder bestimmt ist, nimmt ständig Luftfeuchtigkeit auf und regeneriert ihr Aufnahmevermögen durch die kontinuierliche Ableitung des Wassers an die Auffangrinne 7. Damit begrenzt die Deckenverkleidung 6 als passives Element ständig den Grad der Luftfeuchtigkeit.

Die Erfindung ist nicht auf die dargestellte Verwendungsart der Verkleidungsplatten beschränkt. Selbstverständlich erbringt auch eine vertikale Wandverkleidung eine kontinuierliche Regulierung der Luftfeuchtigkeit in der anhand Fig. 3 erläuterten Weise. Bei Räumen, bei denen nur eine geringere Luftfeuchtigkeit herrscht, die zur Ausbildung fließfähiger Wasserfilme an den Verkleidungsplatten nicht ausreicht, bewirken die Verkleidungsplatten - unabhängig davon, ob sie als Decken- oder Wandplatten verwendet werden, oder ob sie horizontal oder geneigt angeordnet werden - aufgrund ihres Wasseradsorptionsvermögens einen Feuchtigkeitspuffer, welcher die Schwankungen in der Raumluftfeuchtigkeit in engeren Grenzen hält.

## Patentansprüche

1. Verkleidungsplatte für Innenraumflächen, insbesondere in Feuchträumen wie Schwimmbädern oder Badezimmern, bestehend aus einer schall- und wärmedämmenden Grundplatte (2) aus porigem, vorzugsweise geschäumten Kunststoff, dadurch gekennzeichnet, daß die Verkleidungsplatte (1) an ihrer Sichtseite mit einer im elektrostatischen Verfahren aufgebrachten Flockschicht (3) versehen ist, bei welcher die Flockfasern mit einem Salzüberzug präpariert sind und die die Flockfasern verankernde Kleberschicht (4) eine eine Wasserdurchlässigkeit gewährende Mikroporosität aufweist.

2. Verkleidungsplatte nach Anspruch 1, dadurch gekennzeichnet, daß die Flockschicht (3) mit einer im Farbtransferverfahren aufgebrachten Farbmusterung (5) versehen ist.

3. Verkleidungsplatte nach den Ansprüchen 1 oder 2, dadurch gekennzeichnet, daß für die Grundplatte (2), die Kleberschicht (4), die Flockfasern und ggfs. die Farbe feuerfeste oder zumindest nicht entflammbare Materialien verwendet sind.

4. Verkleidungsplatte nach einem oder mehreren der Ansprüche 1 bis 3, dadurch gekennzeichnet, daß die Kleberschicht (4) im Siebdruckverfahren aufgetragen ist.

5. Verkleidungsplatte nach einem oder mehreren der Ansprüche 1 bis 3, dadurch gekennzeichnet, daß zur Aufbringung der Kleberschicht (4) vorgeschäumte Klebermasse verwendet ist.

6. Verkleidungsplatte nach den Ansprüchen 4 oder 5, dadurch gekennzeichnet, daß als Kleber Polyurethandispersionslösung oder mit Isocyanat versetzter Polyesteralkohol verwendet ist.

7. Verkleidungsplatte nach einem oder mehreren der Ansprüche 1 bis 6, dadurch gekennzeichnet, daß als Flockfasern natürliche oder synthetische Textilfasern oder Glas- oder Mineralfasern verwendet sind.

8. Verkleidungsplatte nach Anspruch 2, dadurch gekennzeichnet, daß als Farbstoffe sublimationsechte Dispersionsfarbstoffe verwendet sind.

9. Aus Verkleidungsplatten nach Anspruch 1 aufgebaute Deckenverkleidung, dadurch gekennzeichnet, daß die Verkleidungsplatten (1) geneigt und mit ihren beflockten Flächen aneinanderstoßend angeordnet sind und daß längs des unteren Randes der Deckenverkleidung (6) eine Wasserableitung (7) vorgesehen ist.

10. Deckenverkleidung nach Anspruch 9, dadurch gekennzeichnet, daß die Wasserableitung (7) aus einer Auffangrinne besteht.

## Claims

1. Cladding plate for interior surface cladding, especially in damp areas such as swimming pools or bathrooms, consisting of a sound-proofing and heat-insulating plate (2) made of porous, preferably foamed, plastic, characterized in that the cladding plate (1) is equipped on its visible side with a layer of flocking (3), applied electrostatically, the flock fibres being prepared with a salt coating and the adhesive layer (4) anchoring the flock fibres being microporous and ensuring permeability.

2. Cladding plate as claimed in Claim 1, characterized in that a colour pattern (5) is applied to the flock layer (3) via a colour transfer process.

3. Cladding plate as claimed in Claim 1 or Claim 2, characterized in that for the base plate (2), the adhesive layer (4), the flock fibres and in some cases also the colour, fireproof or at least non-flammable materials are used.

4. Cladding plate as claimed in one or more of Claims 1 to 3, characterized in that the adhesive layer (4) is applied via a screen printing process.

5. Cladding plate as claimed in one or more of Claims 1 to 3, characterized in that pre-foamed adhesive mass is used for application of the adhesive layer (4).

6. Cladding plate as claimed in Claim 4 or Claim 5, characterized in that polyurethane dispersion solution or polyester alcohol treated with isocyanate is used as an adhesive.

7. Cladding plate as claimed in one or more of Claims one to 6, characterized in that natural or synthetic textile fibres or glass or mineral fibres are used as flock fibres.

8. Cladding plate as claimed in Claim 2, characterized in that sublimation-resistant dispersion dyes are used for dyeing.

9. Ceiling cladding formed of cladding plates as claimed in Claim 1, characterized in that the cladding plates (1) are inclined, and arranged with their flocked surfaces touching one another, and that along the lower edge of the ceiling cladding (6) a water removal conduit (7) is provided.

10. Ceiling cladding as claimed in Claim 9, characterized in that the water removal conduit (7) consists of a collection gutter.

## Revendications

1. Plaque de revêtement, pour surfaces intérieures de locaux, en particulier dans des locaux humides tels que des bassins de natation ou des salles de bain, composée d'une plaque de base (2) isolant du bruit et de la chaleur, en matière synthétique poreuse, de préférence alvéolaire, caractérisée en ce que la plaque de revêtement (1) est pourvue sur sa face visible d'une couche de flocage (3) appliquée selon un procédé électrostatique, pour laquelle les fibres de flocage sont préparées avec un dépôt superficiel salé et la couche adhésive (4) assurant l'ancrage des fibres de flocage présente une microporosité assurant une perméabilité à l'eau.

2. Plaque de revêtement selon la revendication 1, caractérisée en ce que la couche de flocage (3) est pourvue d'un motif coloré (5), appliqué selon un procédé de transfert de couleur.

3. Plaque de revêtement selon l'une des revendications 1 ou 2, caractérisée en ce que des matériaux résistant au feu, au moins non inflammables, sont utilisés pour la plaque de base (2), la couche adhésive (4 ), les fibres de flocage et, le cas échéant, la couleur.

4. Plaque de revêtement selon l'une ou plusieurs des revendications 1 à 3, caractérisée en ce que la couche adhésive (4) est appliquée selon un procédé sérigraphique.

5. Plaque de revêtement selon l'une ou plusieurs des revendications 1 à 3, caractérisée en ce qu'une masse adhésive préexpansée est utilisée pour appliquer la couche adhésive (4).

6. Plaque de revêtement selon les revendications 4 ou 5, caractérisée en ce que l'on utilise comme adhésif une solution de dispersion de polyuréthane ou un alcool de polyester mélangé à un isocyanate.

7. Plaque de revêtement selon l'une ou plusieurs des revendications 1 à 6, caractérisée en ce que l'on utilise comme fibres de flocage des fibres textiles naturelles ou synthétiques ou des fibres de verre ou minérales.

8. Plaque de revêtement selon la revendication 2, caractérisée en ce que l'on utilise comme colorants de vrais colorants de dispersion solides a la sublimation.

9. Revêtement de plafond composé à partir de plaques de revêtement selon la revendication 1, caractérisé en ce que les plaques de revêtement (1) sont disposées inclinées, avec leurs surfaces floculées se rejoignant les uns les autres, et en ce que le long du bord inférieur du revêtement de plafond (6) est prévu une évacuation d'eau (7).

10. Revêtement de plafond selon la revendication 9, caractérisé en ce que l'évacuation d'eau (7) est constituée d'une goulotte de captage.
